# EUROPÄISCHE PATENTANMELDUNG

(11) **EP 4 764 068 A1**
(43) Veröffentlichungstag der Anmeldung: **24.06.2026**
(21) Anmeldenummer: 25222695.6
(22) Anmeldetag: 11.12.2025
(51) Int. Cl.: E01B 2/00, E01B 1/00

(54) **HALTEVORRICHTUNG UND VERFAHREN ZUR LAGESICHERUNG VON SCHÜTTGUT**

(30) Priorität: 20.12.2024 DE 102024139372
(71) Anmelder: Herrmann, Josua, 55483 Unzenberg (DE)
(72) Erfinder: Herrmann, Josua, 55483 Unzenberg (DE)
(74) Vertreter: Hoefer & Partner Patentanwälte mbB

(57) **Zusammenfassung**

Haltevorrichtung (1) zur Lagesicherung von auf einem Untergrund (10) angeordnetem Schüttgut (2), die Haltevorrichtung (1) aufweisend ein sich entlang einer ersten Richtung (100) erstreckendes Trägerelement (3), von dem sich eine Vielzahl von Stabelementen (4a, 4b) in eine zweite Richtung (200) erstreckt, wobei die Stabelemente (4a, 4b) entlang der ersten Richtung (100) nebeneinander angeordnet sind, wobei die Stabelemente (4a, 4b) zum Einbringen in das Schüttgut (2) und zum Zurückhalten des Schüttguts (2) ausgebildet sind, wobei zumindest eines der Stabelemente (4a) zur Verankerung in dem Untergrund (10) ausgebildet ist.

## Beschreibung

Die Erfindung betrifft eine Haltevorrichtung zur Lagesicherung von Schüttgut. Außerdem betrifft die Erfindung ein Verfahren zur Lagesicherung von anstehendem Schüttgut bei Abgrabungen von Schüttgut basierend auf dieser Haltevorrichtung.

Bei Baumaßnahmen, die beispielsweise im Bereich der Schieneninfrastruktur durchgeführt werden, ist regelmäßig die Abgrabung von Schotter erforderlich. Dies betrifft neben Tätigkeiten im Neubau auch Ausführungen in der Sanierung, Instandhaltung, Umbau, Inspektionen und weiteren. Abgrabungen von Erdreich und losem Gestein, wie beispielsweise Schotter, hat jeweils ein Nachlaufen des anstehenden Materials im Randbereich des zu erhaltenden Erdkörpers zur Folge. Dieses Nachlaufen steht im Zusammenhang mit den jeweiligen Schüttkegelgeometrien der einzelnen Materialien, in Abhängigkeit von beispielsweise Korngröße, -geometrie und Feuchtigkeit.

Im Fall der Schieneninfrastruktur ist zuweilen eine Lagesicherung von anstehendem Schotter erforderlich, um ein Auslaufen, insbesondere von Schotter im Bereich der Schwellenköpfe, zu minimieren oder zu verhindern. Diese Lagesicherung des anstehenden Schotters beeinflusst auch direkt die Lagestabilität des jeweiligen Gleisrostes. Die Lagestabilität des Gleisrostes wiederum ist erforderlich, um die Gleislage und damit die Gleisgeometrie sicherzustellen. Dies steht in direktem Zusammenhang mit einer Befahrbarkeit des Gleises.

Derzeit wird die Lagesicherung des Schotters durch unterschiedliche Maßnahmen sichergestellt. Einerseits besteht die Möglichkeit von Verklebungen des Schotters mittels Epoxidharz oder Polyurethan. Diese Verklebungen umschließen die einzelnen Gesteinskörner und verkleben an den Kontaktflächen die jeweils benachbarten Steine. Hierbei ist eine Eindringtiefe von 20-25 cm möglich. Folglich ist eine Lagesicherung einer mächtigeren Schotterstärke nur bedingt möglich. Im Bereich der Schieneninfrastruktur sind Schotterstärken regelmäßig auch von >50 cm anzutreffen. Eine Verklebung des gesamten Aufbaus ist folglich unmöglich. Zudem wirken Feuchtigkeit und ein erhöhter Feinanteil (Schmutz, Erdreich) im Schotter der Klebekraft entgegen und mindern diese deutlich ab. Darüber hinaus werden durch das Einbringen von Epoxidharz und/oder Polyurethan wesentliche Eigenschaften des Schotters verändert. Einerseits wird das Stopfen der Schwellen behindert, da die Verklebungen aufgebrochen und diese Agglomerate folglich eine größere Kantenlänge gegenüber dem Standardschotter aufweisen. Dadurch ist auch die natürliche Verzahnung des Schotters abgemildert. Zudem ist die Bettungsreinigung und Entsorgung aufgrund der Anteile des Epoxidharz oder Polyurethan deutlich aufwendiger. Häufig wird aufgrund dieser Nachteile und dem erhöhtem Kostenaufwand eine Schotterverklebung nicht ausgeführt.

Neben der Schotterverklebung besteht die Möglichkeit der partiellen Schotterabgrabung und nachgelagertem Einstellen von Holzbohlen. Dies wiederum setzt ein Abgraben des Schotters im ersten Schritt voraus, während dieser Abgrabung kann das Auslaufen von Schotter jedoch nicht sicher verhindert werden. Daher ist ein Auslaufen zu erwarten, welches möglicherweise zu einer Lageveränderung des Gleisrostes führen kann. Dies erfolgt zumeist aufgrund der Gleisbelastung in diesem Zustand durch Baugeräte, Züge, Witterung oder Temperaturänderungen. Nach dem Abgraben des Schotters, erfolgt das Einbringen der Holzbohlen und anschließender Lagesicherung derselben durch Erdnägel. Anschließend erfolgt ein loses Auffüllen des Zwischenraumes der Holzbohlen und Schwellenköpfe durch Schotter. Diese Methode ist nur für eine sehr geringe Nutzungsdauer vorgesehen und birgt allen voran, aufgrund des nicht vermeidbaren Auslaufens des Schotters vor Einbringung der Holzbohlen, den Zustand der Abmilderung der Gleislagestabilität.

Ein weiteres Verfahren, welches überwiegend für Verbauten mit längerer zeitlicher Ausdehnung und Zugbetrieb während des Verbaues Anwendung findet, ist der klassische Gleisverbau. Dieser wird beispielsweise mittels Spundwänden ausgeführt. Auch aufgrund der notwendigen Maschinen und den notwendigen Dimensionen der einzubringenden Verbauelemente ist diese Variante sehr kostenintensiv.

Es ist Aufgabe der Erfindung eine Vorrichtung bereitzustellen, die bei einfacher und kostengünstiger Herstellung und Montage eine zuverlässige Lagestabilisierung von Schüttgut ermöglicht.

Die Lösung dieser Aufgabe erfolgt durch die Merkmale der unabhängigen Ansprüche. Die Unteransprüche haben bevorzugte Weiterbildungen der Erfindung zum Inhalt.

Somit erfolgt die Aufgabe insbesondere durch eine Haltevorrichtung zur Lagesicherung von auf einem Untergrund angeordnetem Schüttgut. Die Haltevorrichtung weist ein sich entlang einer ersten Richtung erstreckendes Trägerelement auf, wobei sich von dem Trägerelement eine Vielzahl von Stabelementen in eine zweite Richtung erstreckt. Die erste Richtung und die zweite Richtung sind nicht parallel zueinander. Bevorzugt sind die erste Richtung und die zweite Richtung senkrecht zueinander orientiert.

Die Stabelemente sind entlang der ersten Richtung nebeneinander angeordnet, wobei ein Abstand der Stabelemente entlang der ersten Richtung zueinander beispielsweise aber nicht zwangsläufig geringer ist als die Korngröße des Schüttguts. Beispielsweise ist der Abstand der Stabelemente geringer als die Korngröße von Schotter, der zum Gleisbettbau verwendet wird. Dies ist allerdings nicht zwingend notwendig, da aufgrund der natürlichen Verzahnung des Schotters auch bei Stabelementen mit größerem Abstand als die Korngröße des Schotters ein Rückhalt des Schotters gewährleistet sein kann. Auf diese Weise ist im Wesentlichen verhindert, dass eine große Anzahl von Stücken des Schüttguts zwischen den Stabelementen hindurchgelangen. Das Hindurchgelangen einzelner Stücke des Schüttguts ist dabei akzeptabel. Die Stabelemente sind zum Einbringen in das Schüttgut und zum Zurückhalten des Schüttguts ausgebildet. Aufgrund der Anpassung des Abstands zwischen den Stabelementen ist die Haltevorrichtung insbesondere für eine bestimmte Art von Schüttgut besonders geeignet. Es ist besonders vorteilhaft vorgesehen, dass der Abstand ein maximaler Abstand ist, der ein Rückhalten des Schüttguts mit der vorgegebenen Korngröße ermöglicht. Durch den möglichst großen Abstand ist ein Einbringen der Haltevorrichtung in das Schüttgut vereinfacht.

Zumindest eines der Stabelemente ist zur Verankerung in dem Untergrund ausgebildet. Das zumindest eine Stabelement greift damit durch die Schicht des Schüttguts bis in den Untergrund. Dadurch ist eine Verankerung der Haltevorrichtung unabhängig von dem Schüttgut erreicht. Das Schüttgut kann damit zuverlässig zurückgehalten werden. Es ist insbesondere nicht notwendig, dass alle Stabelemente in dem Untergrund verankert werden. Dadurch ist ein einfaches Einbringen der Haltevorrichtung in das Schüttgut und eine Verankerung im Untergrund ermöglicht.

Eine Abmessung des Trägerelements entlang der ersten Richtung und damit eine Anzahl von Stabelementen ist nicht beschränkt und frei wählbar. Die Abmessung des Trägerelements entlang der zweiten Richtung ist bevorzugt kleiner als die kürzeste Abmessung der Stabelemente in zweiter Richtung. Bevorzugt beträgt die Abmessung des Trägerelements entlang der zweiten Richtung maximal 50%, insbesondere maximal 30%, der kürzesten Abmessung der Stabelemente. Eine Abmessung der Stabelemente entlang der zweiten Richtung ist insbesondere abhängig von einer geplanten Abgrabungstiefe des Schüttguts und muss mindestens der Tiefe der geplanten Abgrabung, bevorzugt zuzüglich der notwendigen Verankerungstiefe nach erfolgter Abgrabung, entsprechen, um ein Nachlaufen des Schüttguts zuverlässig zu verhindern.

Bevorzugt ist das zumindest eine zur Verankerung in dem Untergrund ausgebildete Stabelement entlang der zweiten Richtung länger ausgebildet ist als die übrigen Stabelemente. Es ist vorgesehen, dass eine erste Länge des zur Verankerung in dem Untergrund ausgebildeten Stabelement entlang der zweiten Richtung größer ist als eine zweite Länge der übrigen Stabelemente entlang der zweiten Richtung. Die übrigen Stabelemente können entweder dieselbe zweite Länge oder eine jeweils verschiedene zweite Länge aufweisen. Die erste Länge ist insbesondere größer als eine Schichtdicke des Schüttguts auf der Oberfläche. Die zweite Länge kann unterschiedlich gewählt werden und ist vorteilhafterweise maximal so groß wie die Schichtdicke des Schüttguts. Insbesondere legt die zweite Länge eine maximale Abgrabungstiefe des Schüttguts fest.

Besonders vorteilhaft ist vorgesehen, dass die bezüglich der ersten Richtung äußersten Stabelemente die erste Länge und dazwischenliegende Stabelemente die zweite Länge aufweisen. Die Anzahl, Länge und Lage der Stabelemente mit der ersten Länge ist bevorzugt an die Verankerungstiefe und/oder dem zurückzuhaltenden Schüttgut angepasst. Somit erfolgt eine Verankerung in dem Untergrund mit den jeweils äußersten Stabelementen der Haltevorrichtung. Dies erlaubt ein zuverlässiges Verankern der Haltevorrichtung im Untergrund, wobei ein Schüttgut durch die Stabelemente zuverlässig zurückgehalten wird. Insbesondere dienen die Stabelemente, die zwischen den im Untergrund verankerten Stabelementen liegen, hauptsächlich oder ausschließlich dem Rückhalten des Schüttguts. Durch den Verzicht auf ein Verankern dieser Stabelemente ist eine Montage der Haltevorrichtung vereinfacht.

Das Trägerelement weist einen Verbindungsbereich auf, um mit einer weiteren Haltevorrichtung verbunden zu werden. Auf diese Weise lassen sich lange Strecken mit mehreren Haltevorrichtungen lückenlos abdecken. Es ist vorgesehen, dass der Verbindungsbereich insbesondere zum Überlappen mit einem Trägerelement einer weiteren Haltevorrichtung ausgebildet ist. Damit lassen sich insbesondere Haltekräfte zwischen den Haltevorrichtungen übertragen, um ein zuverlässiges Rückhalten des Schüttguts zu gewährleisten. Zudem lassen sich auch Haltevorrichtungen mit unterschiedlichen Längen entlang der ersten Richtung und Haltevorrichtungen mit unterschiedlicher Stabanordnung verbinden.

Besonders vorteilhaft weist der Verbindungsbereich ein Aufnahmeelement zur zumindest teilweisen formschlüssigen Aufnahme eines Stabelements der weiteren Haltevorrichtung auf. Besonders bevorzugt erfolgt eine formschlüssige Verbindung entlang der ersten Richtung und/oder entlang einer, insbesondere zur ersten Richtung und zweiten Richtung senkrechten, dritten Richtung. Das Herstellen der formschlüssigen Verbindung erfolgt insbesondere durch das Einbringen der weiteren Haltevorrichtung in das Schüttgut, wobei die weitere Haltevorrichtung mit dem Aufnahmeelement zusammenwirkt. Das Aufnahmeelement ist insbesondere ein Ringelement zur Durchführung des Stabelements der weiteren Haltevorrichtung entlang der zweiten Richtung. Somit kann eines der Stabelemente der weiteren Haltevorrichtung während des Einbringens der weiteren Haltevorrichtung in das Schüttgut durch das Ringelement der bereits in das Schüttgut eingebrachten Haltevorrichtung geführt werden, wodurch eine genaue relative Positionierung der Haltevorrichtung und der weiteren Haltevorrichtung zuverlässig erreichbar sowie eine Kraftübertragung zwischen Haltevorrichtung und weiterer Haltevorrichtung ermöglicht ist.

Die Haltevorrichtung weist bevorzugt ein Abstützelement auf. Das Abstützelement erstreckt sich von dem Trägerelement entlang einer dritten Richtung. Die dritte Richtung ist insbesondere nicht parallel zu der ersten Richtung und der zweiten Richtung orientiert. Bevorzugt ist die dritte Richtung orthogonal zu der ersten Richtung und der zweiten Richtung orientiert. Das Abstützelement ist zum Abstützen an einem Ankerelement oberhalb des Schüttguts ausgebildet. Die Angabe "oberhalb" ist insbesondere bezüglich der zweiten Richtung zu sehen, wobei die zweite Richtung insbesondere parallel zu der Gravitationsrichtung ist. Insbesondere ist die Haltevorrichtung einerseits über zumindest eines der Stabelemente im Untergrund verankerbar und andererseits über das Abstützelement an dem Ankerelement abgestützt, sodass beidseitig der Schicht des Schüttguts eine Verankerung bzw. Abstützung der Haltevorrichtung erfolgt. Dadurch ist ein sicherer und zuverlässiger Halt der Haltevorrichtung gegeben, wodurch das Schüttgut zuverlässig rückhaltbar ist.

Das Abstützelement ist bevorzugt zum Einstellen einer Auskragungslänge ausgebildet. Die Auskragungslänge ist diejenige Länge, um die das Abstützelement gegenüber dem Trägerelement vorsteht. Somit kann ein Abstand zwischen dem Ankerelement und dem Trägerelement durch Einstellung der Auskragungslänge kompensiert werden. Die Haltevorrichtung muss daher keinen vorab festgelegten Abstand zu vorhandenen Ankerelementen aufweisen, vielmehr kann die Platzierung der Haltevorrichtung unabhängig davon erfolgen. Außerdem ermöglicht die Einstellung der Auskragungslänge eine Vorspannung zwischen Ankerelement und Trägerelement einzustellen. Das Abstützelement ist besonders bevorzugt als Zuganker ausgebildet.

Die Haltevorrichtung weist vorteilhaft ein Verstärkungselement auf. Das Verstärkungselement ist sowohl an dem Trägerelement als auch an allen Stabelementen befestigt. Dabei ist vorgesehen, dass sich das Verstärkungselement entlang einer dritten Richtung von dem Trägerelement weg erstreckt. Die dritte Richtung ist insbesondere nicht parallel zu der ersten Richtung und der zweiten Richtung orientiert. Besonders vorteilhaft sind die erste Richtung und die zweite Richtung und die dritte Richtung jeweils orthogonal zueinander. Das Verstärkungselement ist bevorzugt flächig und weist entlang der zweiten Richtung eine geringste Abmessung auf. Alternativ oder zusätzlich ist das Verstärkungselement flächig über den Stabelementen und/oder parallel zum Trägerelement ausgebildet. Durch das Verstärkungselement ist ein stabiler Aufbau der Haltevorrichtung gegeben, wodurch insbesondere das Einbringen der Haltevorrichtung in das Schüttgut zuverlässig erfolgen kann.

Das Trägerelement ist insbesondere ein Flachelement und weist bevorzugt entlang der ersten Richtung eine größte Abmessung und entlang der zweiten Richtung eine zweitgrößte Abmessung auf. Somit ist eine optimale Kraftübertragung gewährleistet, einerseits beim Einbringen der Haltevorrichtung in das Schüttgut, andererseits beim Rückhalten des Schüttguts nach einer Abgrabung.

Das Trägerelement und/oder die Stabelemente sind vorteilhafterweise aus einem robusterem Werkstoff gegenüber dem Schüttgut gefertigt. Besonders vorteilhaft sind das Trägerelement und/oder die Stabelemente aus einem metallischen Werkstoff und/oder aus Kunststoff gefertigt,. Dies erlaubt eine stabile Ausführung der Haltevorrichtung zum beschädigungsfreien Einführen in das Schüttgut und zum zuverlässigen Rückhalten des Schüttguts. Alternativ oder zusätzlich ist das Trägerelement mit den Stabelementen stoffschlüssig verbunden, insbesondere verschweißt. Dadurch ist das Element zur mehrfachen Nutzung geeignet.

Das Trägerelement kann beispielsweise ein Einführstoppelement aufweisen. Das Einführstoppelement ist zum Auflegen auf einer Oberfläche des Schüttguts ausgebildet, um ein Einführen der Stabelemente in das Schüttgut zu begrenzen. Somit ist ein definiertes Einbringen der Haltevorrichtung in das Schüttgut gegeben. Das Einführstoppelement dient insbesondere zur Vergrößerung der Oberfläche, die mit dem Schüttgut in Kontakt gelangt und damit zum Erschweren des weiteren Einbringens der Haltevorrichtung in das Schüttgut entlang der zweiten Richtung.

Die Erfindung betrifft außerdem ein Verfahren zur Lagesicherung von anstehendem Schüttgut bei Abgrabungen von Schüttgut. Das Verfahren weist die folgenden Schritte auf. Zunächst erfolgt ein Einführen einer Haltevorrichtung in das Schüttgut an der abzugrabenden Stelle. Die Haltevorrichtung ist eine Haltevorrichtung wie zuvor beschrieben. Dabei ist vorgesehen, dass zumindest eines der Stabelemente der Haltevorrichtung in einem Untergrund unterhalb des Schüttguts verankert wird. Das Einführen der Haltevorrichtung in das Schüttgut erfolgt insbesondere durch Ausüben einer Kraft in die zweite Richtung auf das Trägerelement, d.h. einer Kraft in Richtung des Schüttguts. Besonders vorteilhaft erfolgt das Einführen mittels Vibration der Haltevorrichtung, beispielsweise mittels einer Vibrationsramme. Nach dem Einführen der Haltevorrichtung in das Schüttgut erfolgt ein Abgraben des Schüttguts, wobei ein Nachlaufen des Schüttguts durch die Stabelemente verhindert wird. Das Abgraben erfolgt insbesondere maximal bis zu der zuvor beschriebenen zweiten Länge der Stabelemente.

Besonders vorteilhaft wird nach dem Einführen der Haltevorrichtung und vor dem Abgraben eine Abstützung des Trägerelements an einem Ankerelement vorgenommen. Hierzu wird ein Abstützelement, beispielsweise ein Zuganker, wie oben beschrieben verwendet. Der Auskragungsabstand des Abstützelements wird so eingestellt, dass dieser zu der Entfernung zwischen Trägerelement und Ankerelement passt. Dadurch ist eine zuverlässige Lagesicherung der Haltevorrichtung selbst erreicht, sodass ein zuverlässiges Rückhalten des Schüttguts erfolgen kann.

Vorteilhafterweise werden im Schritt der Einführung der Haltevorrichtung die Stabelemente nicht vollständig in das Schüttgut eingeführt. Es erfolgt ein Einführen lediglich so weist, dass eine Verankerung mindestens eines Stabelements im Untergrund erfolgt. Insbesondere erfolgt das Einführen nur so weit, dass die verbleibenden Stabelemente nicht in den Untergrund gelangen, wodurch das Einführen vereinfacht möglich ist.

Mindestens erfolgt die Einführung der Haltevorrichtung in den Untergrund so weit, dass insbesondere die obere Kante der Haltevorrichtung keine wesentliche Behinderung darstellt.

Weitere Einzelheiten, Vorteile und Merkmale der vorliegenden Erfindung ergeben sich aus nachfolgender Beschreibung von Ausführungsbeispielen anhand der Zeichnung. Es zeigt:
- Fig. 1: eine schematische Abbildung einer Haltevorrichtung gemäß einem Ausführungsbeispiel der Erfindung, die in Schüttgut eingebracht ist, im Zustand vor einer Abgrabung,
- Fig. 2: eine schematische Abbildung der Haltevorrichtung gemäß dem Ausführungsbeispiel der Erfindung, die in Schüttgut eingebracht ist, im Zustand nach einer Abgrabung
- Fig. 3: eine schematische Detailansicht der Haltevorrichtung gemäß dem Ausführungsbeispiel der Erfindung, und
- Fig. 4: eine schematische Ansicht mehrerer kombinierter Haltevorrichtungen gemäß dem Ausführungsbeispiel der Erfindung.

Figur 1 zeigt schematisch eine Haltevorrichtung 1 gemäß einem Ausführungsbeispiel der Erfindung. Die Haltevorrichtung 1 ist in Schüttgut 2 eingebracht, um dieses bei einer Abgrabung rückzuhalten. Figur 2 zeigt schematisch die Haltevorrichtung 1 gemäß dem Ausführungsbeispiel der Erfindung, wobei im Gegensatz zu Figur 1 eine Abgrabung erfolgt ist. Figur 3 zeigt schematisch eine weitere Ansicht der Haltevorrichtung 1 gemäß dem Ausführungsbeispiel der Erfindung. Im gezeigten Ausführungsbeispiel ist beispielhaft ein Anwendungsfall für das Schienenwesen gezeigt. Bei dem Schüttgut 2 handelt es sich hier beispielsweise um Schotter, in dem Schwellen 12 einer Gleisanlage verlegt sind.

Von dem Schüttgut 2 soll ein Teil abgegraben werden, was in Figur 1 als abzugrabender Bereich 11a dargestellt ist. In Figur 2 ist eine Abgrabung 11b dargestellt. Um ein Nachlaufen des Schüttguts 2 zu verhindern, ist die Haltevorrichtung 1 in das Schüttgut 2 eingebracht. Das Einbringen der Haltevorrichtung 1 erfolgt dabei vor dem Beginn des Abgrabens. Somit ist ein Rückhalten des Schüttguts 2 von Beginn des Abgrabevorgangs ermöglicht, wodurch eine stabile Lage der Schwellen 12 jederzeit zuverlässig sichergestellt ist.

In dem gezeigten Ausführungsbeispiel ist ein Richtungssystem vorgesehen, das eine erste Richtung 100, eine zweite Richtung 200 und eine dritte Richtung 300 umfasst, wobei alle drei Richtungen 100, 200, 300 jeweils orthogonal zueinander orientiert sind.

Die Haltevorrichtung 1 weist ein sich entlang der ersten Richtung 100 erstreckendes Trägerelement 3 auf, von dem sich eine Vielzahl von Stabelementen 4a, 4b in die zweite Richtung 200 erstreckt. Bezüglich der ersten Richtung 100 sind die Stabelemente 4a, 4b nebeneinander angeordnet. Damit die Stabelemente 4a, 4b eine Rückhaltefunktion des Schüttguts 2 erbringen können, ist vorgesehen, dass diese entlang der ersten Richtung 100 jeweils einen Abstand D zueinander aufweisen, der geringer ist das die Korngröße des Schüttguts 2, beispielsweise also geringer als die Korngröße des zum Gleisbettbaus verwendeten Schotters, wobei bei entsprechender Verzahnung des Schüttgutes auch Abstände D zwischen den Stabelementen verwendet werden können, welche größer als die Korngröße des Schüttgutes sind. Dadurch können die Stabelemente 4a, 4b das Schüttgut 2 zuverlässig rückhalten. Sobald der abzugrabende Bereich 11a abgegraben wird, ist damit ein Nachlaufen des Schüttguts 2 verhindert oder zumindest erschwert.

Die Stabelemente 4a, 4b sind einerseits zum Einbringen in das Schüttgut 2 und andererseits zum Zurückhalten des Schüttguts 2 ausgebildet. Die Stabelemente 4a, 4b können aufgrund ihres geringen Querschnitts einfach entlang der zweiten Richtung 200 in das Schüttgut 2 eingebracht werden. Hierzu kann entweder Druck auf die Haltevorrichtung 1 entlang der zweiten Richtung 200, oder es kann zusätzlich eine Vibration auf die Haltevorrichtung aufgebracht werden. Bevorzugt werden die Stabelemente 4a, 4b mittels einer Vibrationsramme in das Schüttgut 2 eingebracht. Insbesondere im Vergleich zu Spundwänden oder ähnlichem ist das Einbringen der Haltevorrichtung 1 sehr einfach möglich. Die Stabelemente 4a, 4b können neben der Möglichkeit des einfachen Einbringens im eingebrachten Zustand das Schüttgut 2 zuverlässig rückhalten und ein Nachlaufen des Schüttguts 2 bei Abgrabungen verhindern.

Außerdem sind in dem gezeigten Ausführungsbeispiel die äußeren Stabelemente 4a zur Verankerung in dem Untergrund 10 ausgebildet. Alternativ können auch mehr oder weniger oder andere Stabelemente 4a, 4b zur Verankerung in dem Untergrund 10 ausgebildet sein. In dem gezeigten Ausführungsbeispiel weisen die äußeren Stabelemente 4a entlang der zweiten Richtung 200 eine erste Länge L1 auf, die größer ist als eine zweite Länge L2 der dazwischenliegenden mittleren Stabelemente 4b entlang der zweiten Richtung 200.

Neben der Verankerung der Haltevorrichtung 1 in dem Untergrund 10 mittels der äußeren Stabelemente 4a ist außerdem eine Abstützung über ein Abstützelement 7 oberhalb der Schicht des Schüttguts 2 vorgesehen, als auf der dem Untergrund 10 gegenüberliegenden Seite der Schicht des Schüttguts 2. Das Abstützelement 7 erstreckt sich entlang der dritten Richtung 300 von dem Trägerelement 3 weg. Das Abstützelement ist an einem vorhandenen Ankerelement 8 abstützbar. Die Befestigung an dem Ankerelement 8 kann auf beliebige Weise erfolgen und ist für das beschriebene Ausführungsbeispiel nicht von Belang. Im beschriebenen Ausführungsbeispiel ist das Ankerelement 8 eine Schiene, wobei die Abstützung des Abstützelements 7 beispielweise durch ein partielles Umgreifen der Schiene durch das Abstützelement 7 erfolgen kann. Bei dem Abstützelement 7 handelt es sich insbesondere um einen Zuganker.

Das Abstützelement 7 ist bevorzugt zum Einstellen einer Auskragungslänge L3, um die das Abstützelement 7 gegenüber dem Trägerelement 3 vorsteht, ausgebildet ist. Beispielsweise kann das Abstützelement 7 eine Gewindestange sein. Durch die Verstellbarkeit des Abstützelements 7 ist einerseits nicht notwendig, die Haltevorrichtung 1 in einem vorbestimmten Abstand zum Ankerelement 8, d.h. zu der Schiene anzubringen. Durch die Verstellbarkeit des Abstützelements 7 können unterschiedliche Abstände zwischen Ankerelement 8 und Trägerelement 3 ausgeglichen werden. Auch kann eine Vorspannung zwischen diesen Komponenten eingestellt werden.

Somit ist neben der Verankerung im Untergrund unterhalb des Schüttguts auch eine Abstützung oberhalb des Schüttguts 2 vorhanden. Damit ist eine hohe Stabilität der Haltevorrichtung 1 und ein zuverlässige Rückhalten des Schüttguts 2 ermöglicht.

Bei dem Trägerelement 3 handelt es sich in dem gezeigten Ausführungsbeispiel um ein Flachelement, das entlang der ersten Richtung 100 eine größte Abmessung und entlang der zweiten Richtung 200 eine zweitgrößte Abmessung aufweist. Dies vereinfacht das Einbringen der Haltevorrichtung 1 in das Schüttgut. Außerdem ist dadurch ein optimaler Halt der Stabelemente 4a, 4b an dem Trägerelement 3 erreichbar. Auch ist bevorzugt ein Verstärkungselement 9 vorhanden. Das Verstärkungselement 9, ist sowohl an dem Trägerelement 3 als auch an allen Stabelementen 4a, 4b befestigt und erstreckt sich entlang der dritten Richtung 300 von dem Trägerelement 3 weg. Insbesondere ist das Verstärkungselement 9 flach ausgebildet und weist entlang der zweiten Richtung 200 eine minimale Größe auf. Diese Anordnung der Profile kann ferner auch den jeweiligen Schüttgütern entsprechend dimensioniert werden, wobei insbesondere auch Standardprofile wie L-förmige Stähle und Altschienen als Trägerelement 3 und Stabelement 4a, 4b genutzt werden können.

Beispielsweise sind das Trägerelement 3 und/oder die Stabelemente 4a, 4b aus einem metallischen Werkstoff gefertigt. Die Stabelemente 4a, 4b sind mit dem Trägerelement bevorzugt stoffschlüssig verbunden, insbesondere verschweißt. Durch eine solche Materialwahl ist insbesondere eine hohe Stabilität erreicht, die ein Verformen der Haltevorrichtung 1 während des Einbringens in das Schüttgut 2 verringert.

Es ist vorgesehen, dass mehrere Haltevorrichtungen 1 gemäß dem ersten Ausführungsbeispiel zusammengesetzt werden können, sodass die resultierende Vorrichtung entlang der ersten Richtung 100 nicht beschränkt ist. Wobei die Anordnung mehrerer Haltevorrichtungen 1 entlang der Richtung 1 nicht nur geradlinig, sondern auch segmentiert bogenförmig aneinandergereiht werden können und damit auch parallel der bestehenden Trassierung folgen können. Dies ist insbesondere bei großflächigen Abgrabungen entlang eines Gleisbetts vorteilhaft. Um eine Kraftübertragung zwischen den Haltevorrichtungen 1 zu ermöglichen, weist das Trägerelement 3 einen Verbindungsbereich 5 auf. Dieser Verbindungsbereich 5 dient dazu, mit einer weiteren Haltevorrichtung 1 verbunden zu werden. Dabei erfolgt beispielsweise ein Überlappen des Verbindungsbereichs 5 mit einem Trägerelement 3 einer weiteren Haltevorrichtung 1.

Außerdem weist der Verbindungsbereich 5 ein Aufnahmeelement 6 auf. Das Aufnahmeelement 6 ist zur zumindest teilweisen formschlüssigen Aufnahme eines Stabelements 4a, 4b einer benachbart angeordneten Haltevorrichtung 1 ausgebildet. Im gezeigten Ausführungsbeispiel ist das Aufnahmeelement 6 zur Aufnahme des äußeren Stabelements 4a der benachbarten Haltevorrichtung 1 vorgesehen. Zur Aufnahme des Stabelements 4a ist beispielsweise vorgesehen, dass das Aufnahmeelement 6 insbesondere ein Ringelement zur Durchführung des besagten Stabelements 4a entlang der zweiten Richtung 200 ist.

Figur 4 zeigt schematisch, wie drei Haltevorrichtungen 1 gemäß dem Ausführungsbeispiel der Erfindung nebeneinander angeordnet werden. Die Trägerelemente 3 der Haltevorrichtungen 1 überlappen sich wobei jede Haltevorrichtung 1 mit einem äußeren Stabelement 4a durch das Aufnahmeelement 6, das in dem Ausführungsbeispiel ringförmig ausgebildet ist, des benachbarten Verbindungsbereichs 5 geführt ist. Zwischen den Haltevorrichtungen 1 ist daher eine Kraftübertragung ermöglicht, die einerseits eine zuverlässige Verankerung aller Haltevorrichtungen 1 erlaubt und andererseits ein zuverlässiges Rückhalten des Schüttguts über die gesamte Abmessung der zusammengesetzten Haltevorrichtungen 1 ermöglicht.

Die Haltevorrichtung 1 hat den Vorteil, dass diese einfach in das Schüttgut 2 eingebracht werden kann. Beispielsweise kann die Haltevorrichtung 1 einfach in den Schotter eines Gleisbetts eingebracht werden. Nach dem Einbringen und ggf. Abstützen der Haltevorrichtung 1 kann ein Abgraben des Schüttguts 2 erfolgen. Die Abgrabung erfolgt bis maximal in dem Bereich zwischen der zweiten Länge L2 der mittleren Stabelemente 4b und der ersten Länge L1 der in diesem Ausführungsbeispiel äußeren Stabelemente 4a. Ist die Arbeit an dem Gleisbett beendet und das abgegrabene Schüttgut 2 wieder aufgefüllt, so kann die Haltevorrichtung 1 einfach und aufwandsarm entfernt und wiederverwendet werden.

Neben dem gezeigten Ausführungsbeispiel kann die Haltevorrichtung auch als Maßnahme zur Sicherung gegen Hochwasser oder Überschwemmungen wirken. Ebenso kann die Haltevorrichtung als Untergrabschutz wirken, beispielsweise bei Tierbauten.

Neben der vorstehenden schriftlichen Beschreibung der Erfindung wird zu deren ergänzender Offenbarung hiermit explizit auf die zeichnerische Darstellung der Erfindung in den Figuren Bezug genommen.

### Bezugszeichenliste

- 1: Haltevorrichtung
- 2: Schüttgut
- 3: Trägerelement
- 4a: äußeres Stabelement
- 4b: inneres Stabelement
- 5: Verbindungsbereich
- 6: Aufnahmeelement
- 7: Abstützelement
- 8: Ankerelement
- 9: Verstärkungselement
- 10: Untergrund
- 11a: abzugrabender Bereich
- 11b: Abgrabung
- 12: Schwelle

- 100: erste Richtung
- 200: zweite Richtung
- 300: dritte Richtung

- D: Abstand
- L1: erste Länge
- L2: zweite Länge
- L3: Auskragungslänge

## Patentansprüche

1. Haltevorrichtung (1) zur Lagesicherung von auf einem Untergrund (10) angeordnetem Schüttgut (2), die Haltevorrichtung (1) aufweisend ein sich entlang einer ersten Richtung (100) erstreckendes Trägerelement (3), von dem sich eine Vielzahl von Stabelementen (4a, 4b) in eine zweite Richtung (200) erstreckt,
• wobei die Stabelemente (4a, 4b) entlang der ersten Richtung (100) nebeneinander angeordnet sind,
• wobei die Stabelemente (4a, 4b) zum Einbringen in das Schüttgut (2) und zum Zurückhalten des Schüttguts (2) ausgebildet sind,
• wobei zumindest eines der Stabelemente (4a) zur Verankerung in dem Untergrund (10) ausgebildet ist.

2. Haltevorrichtung (1) nach Anspruch 1, **dadurch gekennzeichnet, dass** das zumindest eine zur Verankerung in dem Untergrund ausgebildete Stabelement (4a) entlang der zweiten Richtung (200) eine erste Länge (L1) aufweist, die größer ist als eine zweite Länge (L2) der übrigen Stabelemente (4b) entlang der zweiten Richtung (200).

3. Haltevorrichtung (1) nach Anspruch 2, **dadurch gekennzeichnet, dass** die bezüglich der ersten Richtung (100) äußersten Stabelemente (4a) die erste Länge (L1) und dazwischenliegende Stabelemente (4b) die zweite Länge (L2) aufweisen.

4. Haltevorrichtung (1) nach einem der vorhergehenden Ansprüche, **dadurch gekennzeichnet, dass** das Trägerelement (3) einen Verbindungsbereich (5) aufweist, um mit einer weiteren Haltevorrichtung (1) verbunden zu werden, wobei der Verbindungsbereich (5) insbesondere zum Überlappen mit einem Trägerelement (3) einer weiteren Haltevorrichtung (1) ausgebildet ist.

5. Haltevorrichtung (1) nach Anspruch 4, **dadurch gekennzeichnet, dass** der Verbindungsbereich (5) ein Aufnahmeelement (6) zur zumindest teilweisen formschlüssigen Aufnahme eines Stabelements (4a, 4b) der weiteren Haltevorrichtung (1) aufweist, wobei das Aufnahmeelement (6) insbesondere ein Ringelement zur Durchführung des Stabelements (4a, 4b) der weiteren Haltevorrichtung entlang der zweiten Richtung (200) ist.

6. Haltevorrichtung (1) nach einem der vorhergehenden Ansprüchen, **gekennzeichnet durch** ein Abstützelement (7), das sich von dem Trägerelement (3) entlang einer dritten Richtung (300) erstreckt und zum Abstützen an einem Ankerelement (8) oberhalb des Schüttguts (2) ausgebildet ist, wobei das Abstützelement (7) bevorzugt zum Einstellen einer Auskragungslänge (L3), um die das Abstützelement (7) gegenüber dem Trägerelement (3) vorsteht, und besonders bevorzugt als Zuganker, ausgebildet ist.

7. Haltevorrichtung (1) nach einem der vorhergehenden Ansprüche, **gekennzeichnet durch** ein Verstärkungselement (9), das sowohl an dem Trägerelement (3) als auch an allen Stabelementen (4a, 4b) befestigt ist und sich entlang einer dritten Richtung (300) von dem Trägerelement (3) weg erstreckt.

8. Haltevorrichtung (1) nach einem der vorhergehenden Ansprüche, **dadurch gekennzeichnet, dass** das Trägerelement (3) ein Flachelement ist und entlang der ersten Richtung (100) eine größte Abmessung und entlang der zweiten Richtung (200) eine zweitgrößte Abmessung aufweist.

9. Haltevorrichtung (1) nach einem der vorhergehenden Ansprüche, **dadurch gekennzeichnet, dass** das Trägerelement (3) und/oder die Stabelemente (4a, 4b) aus einem metallischen Werkstoff und/oder aus Kunststoff gefertigt sind und/oder wobei das Trägerelement (3) mit den Stabelementen (4a, 4b) stoffschlüssig verbunden, insbesondere verschweißt, ist.

10. Verfahren zur Lagesicherung von anstehendem Schüttgut bei Abgrabungen von Schüttgut (2) aufweisend die Schritte:
• Einführen einer Haltevorrichtung (1) nach einem der vorhergehenden Ansprüche in das Schüttgut (2) an der abzugrabenden Stelle, wobei zumindest eines der Stabelemente (4a) der Haltevorrichtung (1) in einem Untergrund (10) unterhalb des Schüttguts (2) verankert wird, und wobei das Einführen insbesondere mittels Vibration der Haltevorrichtung (1) erfolgt, und
• Abgraben des Schüttguts (2), wobei ein Nachlaufen des Schüttguts (2) durch die Stabelemente (4a, 4b) verhindert wird.
